# EUROPÄISCHE PATENTANMELDUNG

(11) **EP 0 590 351 A1**
(43) Veröffentlichungstag der Anmeldung: **06.04.1994**
(21) Anmeldenummer: 93114193.1
(22) Anmeldetag: 04.09.1993
(51) Int. Cl.: E04H 15/06, B62J 19/00

(54) **Fahrradzelt**

(30) Priorität: 10.09.1992 DE 9212209 U
(71) Anmelder: MEHLER CAMPING GmbH, D-36002 Fulda (DE)
(72) Erfinder: Kern, Wolfgang, 78098 Triberg (DE)
(74) Vertreter: Fuchs, Luderschmidt & Partner Patentanwälte

(57) **Zusammenfassung**

Es wird ein Zelt beschrieben, das speziell für die Bedürfnisse eines Radwanderers ausgelegt ist, indem es ein besonders Kleines Packvolumen und geringes Gewicht aufweist. Als Gestänge wird ein Fahrrad (26) dergestalt verwendet, daß die Zeltplane (12) unter Bildung zweier Firstlinien (20L, 20R) auf dem Sattel (24) und zumindest zwei Punkten der Lenkstange (28) des Fahrrades aufliegt. Die Zeltplane weist einen eine räumliche Struktur ausbildenden Zuschnitt und eine Nahtführung auf, bei der ein durch Nähte abgegrenzter Teilbereich (30) der Zeltplane (12) trapezförmig ausgebildet ist, wobei in dem trapezförmigen Teilbereich ein als Eingang dienender verschließbarer Schlitz (36) angeordnet ist, die dem Boden zugewandte Kante (34) des Bereiches zwischen 130 und 180 cm lang ist und die gegenüberliegende, obere Kante (22) des Bereiches (30) eine Länge aufweist, die im wesentlichen der Breite eines herkömmlichen Fahrradlenkers (28) entspricht.

## Beschreibung

Die Erfindung betrifft ein Zelt, im wesentlichen bestehend aus einem in einer Symmetrieebene angeordneten Gestänge, das eine Dachflächen bildende Zeltplane unter Bildung zumindest einer Firstlinie unterstützt, wobei das Gestänge durch im Boden verankerte, an der Zeltplane angreifende Spannmittel, insbesondere in Form von Reffleinen und Häringen (Zeltnägeln), seitlich der Symmetrieebene abgespannt ist.

Solche Zelte sind seit langem bekannt. Bei den bekannten Zelten besteht das Gestänge in vielen Fällen aus zwei senkrecht angeordneten Zeltstangen, beispielsweise in Form jeweils eines Aluminiumrohres, die aus einzelnen Segmenten zusammengesetzt sind. Die zusammengesetzten Zeltstangen werden durch mehrere Reffleinen an am Boden verankerten Häringen (Zeltnägeln) abgespannt. Bei manchen Zelten sind die beiden senkrecht angeordneten Zeltstangen auch durch eine Firststange miteinander verbunden. In beiden Fällen ist bei der Konstruktion des Zeltes hinsichtlich des Gestänges ein Kompromiß zu finden zwischen der Forderung, daß das Zelt im aufgebauten Zustand möglichst unter allen Wetterbedingungen, beispielsweise hohen Windgeschwindigkeiten, stabil stehen soll und der Forderung, daß das Zelt im zusammengepackten Zustand ein Kleines Packvolumen und geringes Gewicht aufweisen soll.

Insbesondere unter den zuletzt genannten Gesichtspunkten hat sich das traditionelle Gestänge als äußerst nachteilig erwiesen, da die zum Erzeugen einer stabilen Zeltstruktur notwendigen Wandstärken und Abmessungen zu einem hohen Gewicht führen. Weiterhin ist insbesondere beim Transport eines zusammengepackten Zeltes auf einem Fahrrad nachteilig, daß sich die einzelnen Segmente, aus denen die Zeltstangen bzw. das Zeltgestänge zusammengesetzt sind, nicht beliebig kurz ausführen lassen, da durch die dann vergrößerte Anzahl an Verbindungsstellen innerhalb des Zeltgestänges die Struktur geschwächt wird und andererseits der Zeitaufwand zum Aufbauen des Zeltes unverhältnismäßig ansteigt, so daß lange, sperrige Teile am Fahrrad befestigt werden müssen.

Generell ist es grundsätzlich bei jeder Zeltkonstruktion Aufgabe des Konstrukteurs, eine besonders stabile Struktur bei möglichst geringem Gewicht des gesamten Zeltes zu schaffen, sowie das Volumen des zusammengepackten Zeltes möglichst zu minimieren. Diese Forderung gilt insbesondere überall dort, wo das Zelt unter extremen Bedingungen mit menschlicher Muskelkraft befördert wird, so beispielsweise bei Radwanderungen. Der an einem Fahrrad zur Verfügung stehende Stauraum ist äußerst begrenzt und aus naheliegenden Gründen soll ein am Fahrrad zu transportierendes Zelt so leicht wie nur irgend möglich sein.

Aus der britischen Patentanmeldung GB 2 228 500 ist ein Zelt bekannt, bei dem der Rahmen eines Fahrrades sowie eine auf dem Fahrrad mitgeführte Luftpumpe als Abstützmittel bzw. Gestängeersatz verwendet werden. Dabei ist gemäß diesem Stand der Technik vorgesehen, das Fahrrad, das einen herkömmlichen Diamantrahmen aufweisen sollte, quer zur Symmetrieachse eines abgespannten Zeltes aufzustellen ist und die mitgeführte Luftpumpe als Zeltstangenersatz in der Symmetrieebene des Zeltes abzustützen. Bei diesem Zelt ist insbesondere nachteilig, daß es sehr niedrig ist, da es einerseits an dem Querrohr des Fahrradrahmens abgestützt wird, andererseits die bei einem herkömmlichen Fahrrad mitgeführte Luftpumpe zu kurz ist, um die Funktion einer Zeltstange zufriedenstellend übernehmen zu können. Neben der durch die genannten Gründe bedingten niedrigen Höhe der Firstlinien des Zeltes hat sich bei diesem Zelt auch als nachteilig herausgestellt, daß das als Gestängeersatz fungierende Fahrrad zumindest nach einer Seite hin lediglich indirekt über die Luftpumpe abgespannt ist, so daß sich eine vergleichsweise instabile Struktur ergibt, die insbesondere bei widrigen Windverhältnissen zu instabil ist.

Ein weiterer Nachteil der Konstruktion gemäß des Standes der Technik ist darin zu sehen, daß das Fahrrad selbst im wesentlichen unbedeckt im Freien verbleibt, so daß es insbesondere bei regnerischem Wetter Korrosionsschäden ausgesetzt ist.

Der Erfindung liegt daher die Aufgabe zugrunde, ausgehend von einem gattungsgemäßen Zelt ein Zelt zu schaffen, das speziell für die Bedürfnisse eines Radwanderers ausgelegt ist, indem es ein besonders Kleines Packvolumen und geringes Gewicht aufweist, wobei nach Möglichkeit auf sperrige und schwere Gestängeteile vollständig verzichtet werden soll.

Dabei liegt der Erfindung weiterhin die Aufgabe zugrunde, trotz des Verzichts auf ein zusätzliches Gestänge ein Zelt zu schaffen, das eine vergleichsweise hohe Firstlinie aufweist, so daß es einem durchschnittlich gewachsenen Fahrradfahrer möglich ist, sich innerhalb des Zeltes vergleichsweise ungehindert bewegen zu können. Weiterhin soll das zu schaffende Zelt im Gegensatz zu dem beschriebenen Stand der Technik mit beliebigen Rahmenformen eines Fahrrades verwendbar sein; insbesondere soll sich das zu schaffende Zelt auch mit Geländefahrrädern verwenden lassen, einer neueren Fahrradgattung, die auch mit dem englischen Begriff "Mountain-Bike" bezeichnet wird.

Die Lösung der Aufgabe ist bei einem gattungsgemäßen Zelt dadurch gekennzeichnet, daß als Gestänge ein Fahrrad dergestalt verwendet wird und daß die Zeltplane unter Bildung zweier Firstlinien auf dem Sattel und zumindest zwei Punkten der Lenkstange des Fahrrades aufliegt.

Bevorzugt ist die Zeltplane dabei so geschnitten und wird so abgespannt, daß von der Auflagefläche der Zeltplane auf dem Sattel des als Gestänge verwendeten Fahrrades ausgehend zwei Firstlinien V-förmig zu den Auflagepunkten auf der Lenkstange des Fahrrades verlaufen, wobei die Zeltplane vorzugsweise im wesentlichen vollständig auf der Lenkstange des Fahrrades aufliegt und eine Apside bildend über das Vorderrad des Fahrrades hinweg abgespannt ist. Auf diese Weise wird eine sehr stabile Struktur geschaffen, die von dem Radwanderer in wenigen Minuten einfach erstellt werden kann, ohne daß es notwendig wäre, zusätzliche Gestängeteile zu transportieren.

In einer besonders bevorzugten Ausgestaltung der Erfindung weist das Zelt weiter eine mit der Zeltplane verbundene Bodenplane auf, die vorzugsweise an allen dem Boden zugewandten Kanten der Zeltplane mit dieser vernäht oder auf andere Art und Weise mit dieser verbunden ist. Auf diese Weise wird mit einfachen Mitteln ein Zelt geschaffen, das dem Radwanderer nicht nur Schutz gegen Regen und Wind bietet, sondern auch eine Isolation gegen Bodenfeuchtigkeit bereitstellt.

Durch die einteilige Ausgestaltung von im wesentlichen das Dach bildender Zeltplane und der Bodenplane wird es darüber hinaus ermöglicht, an der im aufgebauten Zustand auf Bodenniveau längsumlaufenden Naht Spannschlaufen vorzusehen, wodurch sich die zum Abspannen des senkrecht stehenden Fahrrades notwendigen Spannkräfte besser in das Zeltgewebe einleiten lassen und somit eine stabile Abspannung des Fahrrades begünstigt wird. Weiterhin kann vorgesehen sein, an den Auflagepunkten der Lenkerenden des Fahrrades auf der Zeltplane Schlaufen oder aufgenähte Handhabungstreifen vorzusehen, mittels derer die Zeltplane während des Aufbauvorgangs ausgerichtet werden kann.

Die Erfindung richtet sich weiterhin auf eine besonders zweckmäßige Ausgestaltung einer Zeltplane, um ein beschriebenes Zelt, bei dem als Gestänge ein Fahrrad in der beschriebenen Art und Weise verwendet wird, zu errichten.

Eine solche Zeltplane ist erfindungsgemäß im Zuschnitt und hinsichtlich der Nahtführung so gestaltet, daß eine über ein herkömmliches Fahrrad passende, räumlich ausgestaltete Hülle gebildet wird, wobei ein durch Nahtführung abgegrenzter trapezförmiger Bereich in die Zeltplane integriert ist, dessen untere, dem Boden zugewandte Seite zwischen 130 und 180 cm lang ist, während die obere Seite im wesentlichen der Breite eines herkömmlichen Fahrradlenkers, insbesondere des Lenkers eines Geländefahrrades, entspricht, mithin zwischen 50 und 70 cm lang ist. In den genannten trapezförmigen Bereich, der im zusammengebauten Zustand des Fahrrades die über das Vorderrad des Fahrrades hinweg abgespannte Apside bildet, ist ein Eingangsschlitz eingearbeitet, der vorzugsweise durch einen Reißverschluß oder durch einen Widerhakenhaftverschluß verschlossen werden kann. Unter Widerhakenhaftverschluß sind Verschlüsse zu verstehen, bei denen ein mit starren widerhakenartig ausgebildeten Schlaufen versehenes Kunststoffband in ein komplementäres Band mit einer faserpelzähnlichen Beschaffenheit gedrückt wird. Diese Verschlüsse werden nach den Warenzeichen gängiger Hersteller auch als Klett-Verschlüsse oder Velcro-Verschlüsse bezeichnet.

Bei einer erfindungsgemäßen Zeltplane ist vorteilhaft insbesondere auch vorgesehen, den zwischen den beiden späteren im zusammengebauten Zustand sich ausbildenden Firstlinien zwischen dem Sattel und den zwei Auflagepunkten auf der Lenkstange des Fahrrades liegenden Bereich durch doppeltes Material zu verstärken oder aber den Bereich durch in den späteren Firstlinien liegende Nähte abzugrenzen. Der verstärkte bzw. durch Nähte definierte Bereich entspricht dabei einem gleichschenkligen Dreieck, wobei die im aufgebauten Zustand über der Lenkstange verlaufende Naht zwischen 50 und 70 cm lang ist und an ihren Enden - wie bereits erwähnt - Schlaufen oder aus einem Kunststoffband bestehende Handhabungsstreifen aufweisen kann. Die Höhe des gleichschenkligen Dreiecks, in der ebenfalls eine Naht verlaufen kann, beträgt vorzugsweise zwischen 55 und 80 cm.

Vorteilhaft ist weiterhin vorgesehen, daß die Zeltplane rings der im aufgebauten Zustand auf dem Boden zu liegen kommenden Naht mit einer Bodenplane verbunden ist, wobei dann umgangssprachlich entgegen der hier verwendeten Definition unter dem Begriff "Zeltplane" das gesamte, sich ergebende sackartige Gebilde zu verstehen ist. Zum Aufbauen wird das Fahrrad mit dem Hinterrad zuerst durch den erwähnten Eingangsschlitz im trapezförmigen Bereich der Zeltplane in das von der Zeltplane gebildete, sackartige Gebilde hineingeschoben und dann mittels an den diversen Abspannschlaufen angreifender Reffleinen und im Boden befestigter Häringen abgespannt.

Das erfindungsgemäße Zelt bietet weiterhin den Vorteil, daß das vollständig unter der Zeltplane abgedeckte Fahrrad nicht nur eine Funktion als Zeltgestänge erfüllt, sondern gleichzeitig gegen Diebstahl geschützt ist.

Vorzugsweise ist das Zelt bzw. die Zeltplane aus silikonbeschichtetem Polyestergewebe hergestellt. Mit einem solchen Gewebe läßt sich bei herkömmlichen Abmessungen des als Gestänge dienenden Fahrrades ein Gesamtgewicht der Zeltplane - d.h. als Dachplane dienende Zeltplane zuzüglich des Gewichtes der Bodenplane - von unter 1 kg erreichen.

Das erfindungsgemäße Zelt wird vorzugsweise komplementiert durch einen speziell angepaßten Packsack, der drei Klettverschlüsse aufweist, mittels derer sich die zusammengelegte bzw. zusammengerollte Zeltplane im hinteren Rahmendreieck des Rahmens eines sogenannten Mountain-Bikes befestigen läßt. Dabei ist der Packsack vorzugsweise zylindrischer Grundform, wobei zwei in einer im Bereich einer Zylindermantellinie liegenden Naht befestigte Klett-Verschlüsse um das Oberrohr des Fahrradrahmens greifen, während ein zusätzlicher, auf der Zylinderbodenfläche des Packsacks angeordneter Klett-Verschluß ein Verrutschen des Fahrrades längs des Oberrohrs verhindert, indem er um das Sattelrohr herumgreift.

Die Erfindung ist im folgenden anhand eines in der Zeichnung dargestellten Ausführungsbeispiels näher beschrieben. In der Zeichnung zeigen:
- **Fig. 1**: eine Seitenansicht eines erfindungsgemäßen Fahrradzeltes,
- **Fig. 2**: das Zelt gemäß Fig. 1 im Schnitt,
- **Fig. 3**: eine Frontansicht des erfindungsgemäßen Zelts,
- **Fig. 4**: eine Rückansicht des erfindungsgemäßen Zelts, und
- **Fig. 5**: eine perspektivische Ansicht des aufgebauten erfindungsgemäßen Fahrradzeltes.

Ein erfindungsgemäßes Fahrradzelt 10 besteht im wesentlichen aus einer Dachflächen bildenden Zeltplane 12, die mit einer Bodenplane 14 längs der umlaufenden, dem Boden zugewandten Kante 16 der oberen Zeltplane 12 verbunden ist, beispielsweise durch eine Naht, die durch einen zusätzlichen Klebestreifen wasserdicht abgedichtet ist.

Die obere, die Dachflächen bildende Zeltplane 12 ist durch Zuschnitt und Nahtführung in verschiedene Bereiche unterteilt. Sie weist zunächst einen etwa mittig angeordneten, dreieckförmigen Bereich 18 auf, der durch drei Nähte 20L, 20R und 22 abgegrenzt ist. Der dreieckförmige Bereich 18 weist dabei im wesentlichen die Gestalt eines gleichschenkligen Dreiecks auf. Dabei bilden die Nähte 20L und 20R des Zeltes im zusammengebauten Zustand zwei Firstlinien, die von einem Auflagepunkt der Zeltplane auf einem Sattel 24 eines Geländefahrrades 26 bis zu den äußeren Auflagepunkten der Zeltplane auf den äußeren Enden des Lenkers 28 des Geländefahrrades 26 verlaufen. Die Naht 22 liegt dabei im wesentlichen auf dem Lenker 28 auf und bildet gleichzeitig die obere Seite eines trapezförmigen Bereiches 30, der als Apside über das Vorderrad 32 des Fahrrades gespannt ist. Parallel zu der oberen Kante 22 verläuft eine untere Kante 34, deren Länge etwa zwischen 130 und 180 cm liegt, abhängig von der Ausfühlung des aus oberer Zeltplane und Bodenplane gebildeten Zeltsacks und weiter abhängig von der Höhe des als Gestänge verwendeten Fahrrades 26. Rechts und links der Naht bzw. Kante 22 sind Handhabungsschlaufen 23 angeordnet, mittels derer die Zeltplane während des Aufbauvorgangs auf der Lenkstange 28 des Fahrrades 26 ausgerichtet werden kann.

In dem trapezförmigen Bereich 30 ist weiter ein Eingangsschlitz 36 angeordnet, der mittels eines Reißverschlusses oder eines Klett-Verschlusses verschlossen werden kann.

Wie aus Fig. 4 hervorgeht, schließen sich an die dreieckförmige, verstärkte Fläche 18 sowie die die vordere Apside bildende trapezförmige Fläche 30 seitlich zwei trapezförmige Dachflächen 38L und 38R an, die durch eine hintere dreieckförmige Dachfläche 40 miteinander verbunden werden, deren obere Spitze etwa im Bereich der Auflagefläche der oberen Zeltplane auf dem Sattel 24 des Fahrrades 26 liegt. Längs der die Bodenplane 14 mit der oberen Zeltplane 12 verbindende Naht 16 sind Spannschlaufen 42 angeordnet, mittels derer die Zeltplane und damit das senkrecht stehende Fahrrad 26 an in den Boden eingeschlagenen Häringen abgespannt wird. Die Spannschlaufen 42 sind dabei vorzugsweise in Form von elastischen Gummiringen ausgeführt. Zusätzlich kann weiterhin vorgesehen sein, beispielsweise am Auflagepunkt der oberen Zeltplane 12 auf dem Sattel 24 des Fahrrades 26 eine Reffleine 46 zu befestigen, die ebenfalls an einem im Boden eingeschlagenen Häring 44 abgespannt wird.

Das in der aufgeschnittenen Darstellung des Zeltes in Fig. 2 sichtbare Fahrrad 26 weist einen Rahmen 48 mit einem Oberrohr 50 und einem Sattelrohr 52 auf. In dem von Oberrohr 50 und Sattelrohr 52 gebildeten Dreieck kann das Zelt im zusammengepackten Zustand mittels eines speziell dafür vorgesehenen Packsacks 54 befestigt werden. Der speziell dafür vorgesehene Packsack 54 weist eine im wesentlichen zylinderförmige Grundgestalt auf, wobei zwei auf der Mantelfläche des Zylinders angeordnete Klett-Verschlüsse 56ₒ das Oberrohr 50 des Rahmens 48 umgreifen, wobei ein zusätzlich vorgesehener Klett-Verschluß 56ₛ das Sattelrohr 52 umfaßt und dadurch ein Verrutschen des zusammengerollten Zelts bzw. des Packsacks in Richtung des Oberrohrs 50 verhindert.

Durch die vorgeschlagene Ausgestaltung eines Fahrradzeltes wird ein extrem leichtes und schnell aufbaubares Zelt für Fahrradwanderer geschaffen, das ohne zusätzliches Gestänge auskommt und gleichwohl zwei Personen und einem Fahrrad Schutz vor Wind und Wetter bietet.

### Bezugszeichenliste

- 10: Fahrradzelt
- 12: (obere) Zeltplane
- 14: Bodenplane
- 16: Bodenkante (von 12)
- 18: dreieckförmige, verstärkte Dachfläche
- 20L, 20R: Firstliniennähte
- 22: Frontnaht, obere Kante von 30
- 23: Halteschlaufen
- 24: Sattel
- 26: Fahrrad
- 28: Lenkstange
- 30: trapezförmiger Teilbereich der Zeltplane 12
- 32: Vorderrad
- 34: untere Kante (von 30)
- 36: Einstiegschlitz
- 38R, 38L: trapezförmige Dachflächen
- 40: dreieckförmige Dachfläche
- 42: Spannschlaufen
- 44: Häringe
- 46: Reffleine
- 48: Rahmen (von 26)
- 50: Oberrohr (von 48)
- 52: Sattelrohr (von 48)
- 54: Packsack
- 56ₒ, 56ₛ: Klettbandverschlüsse

## Patentansprüche

1. Zelt, im wesentlichen bestehend aus einem in einer Symmetrieebene angeordneten Gestänge, das eine Dachflächen bildende Zeltplane unter Bildung zumindest einer Firstlinie unterstützt, wobei das Gestänge durch im Boden verankerte, an der Zeltplane angreifende Spannmittel, insbesondere in Form von Reffleinen und Häringen (Zeltnägeln), seitlich der Symmetrieebene abgespannt ist,
**dadurch gekennzeichnet**, daß als Gestänge ein Fahrrad (26) dergestalt verwendet wird, daß die Zeltplane (12) unter Bildung zweier Firstlinien (20L, 20R) auf dem Sattel (24) und zumindest zwei Punkten der Lenkstange (28) des Fahrrades aufliegt.

2. Zelt nach Anspruch 1, **dadurch gekennzeichnet**, daß von der Auflagefläche der Zeltplane (12) auf dem Sattel (24) des als Gestänge verwendeten Fahrrades (26) ausgehend zwei Firstlinien (20L, 20R) V-förmig zu den Auflagepunkten auf der Lenkstange (28) des Fahrrades (26) verlaufen.

3. Zelt nach Anspruch 2, **dadurch gekennzeichnet**, daß die Zeltplane (12) im wesentlichen vollständig auf der Lenkstange (28) des Fahrrades (26) aufliegt und die Zeltplane eine Apside (30) bildend über das Vorderrad (32) des Fahrrades (26) hinweg abgespannt ist.

4. Zelt nach einem der vorhergehenden Ansprüche, **dadurch gekennzeichnet,** daß das Zelt weiter eine mit der Zeltplane (12) verbundene Bodenplane (14) aufweist.

5. Zeltplane zum Errichten eines Zeltes nach Anspruch 1, **gekennzeichnet durch** einen eine räumliche Struktur ausbildenden Zuschnitt und eine Nahtführung, bei der ein durch Nähte abgegrenzter Teilbereich (30) der Zeltplane (12) trapezförmig ausgebildet ist, wobei in dem trapezförmigen Teilbereich ein als Eingang dienender verschließbarer Schlitz (36) angeordnet ist, die dem Boden zugewandte Kante (34) des Bereichs zwischen 130 und 180 cm lang ist und die gegenüberliegende, obere Kante (22) des Bereichs (30) eine Länge aufweist, die im wesentlichen der Breite eines herkömmlichen Fahrradlenkers (28) entspricht.

6. Zeltplane nach Anspruch 5, **dadurch gekennzeichnet,** daß die obere Kante (22) des trapezförmigen Bereichs (30) zwischen 50 und 70 cm lang ist.

7. Zeltplane nach Anspruch 6, **dadurch gekennzeichnet,** daß sich an den trapezförmigen Bereich (30) ein durch Nähte definierter verstärkter Bereich (18) anschließt, der im wesentlichen die Form eines gleichschenkligen Dreiecks aufweist.

8. Zeltplane nach Anspruch 7, **dadurch gekennzeichnet**, daß die Höhe des den verstärkten Bereichs bildenden Dreiecks (18) zwischen 55 und 80 cm beträgt.

9. Zeltplane nach einem der Ansprüche 5 bis 8, **dadurch gekennzeichnet**, daß an den Enden der die obere Kante (22) des trapezförmigen Bereiches (30) und die Basis des gleichschenkligen Dreiecks (18) des verstärkten Bereiches bildenden Naht Halteschlaufen (23) vorgesehen sind.

10. Zeltplane nach einem der Ansprüche 5 bis 9, **dadurch gekennzeichnet,** daß der Schlitz (36) in dem trapezförmigen Bereich (30) durch einen Reißverschluß verschließbar ist.

11. Zeltplane nach einem der Ansprüche 5 bis 9, **dadurch gekennzeichnet**, daß der Schlitz (36) in dem trapezförmigen Bereich (30)durch einen Widerhakenhaftverschluß verschließbar ist.

12. Zeltplane nach einem der Ansprüche 5 bis 11, **dadurch gekennzeichnet,** daß die Zeltplane (12) an ihrem dem Boden zuzuwendenden Rand (16) umlaufend allseitig mit einer Bodenplane (14) verbunden ist, so daß ein sackartiges Gebilde entsteht, das durch den in dem trapezförmigen Teil (30) der Zeltplane (12) angeordneten Eingangsschlitz (36) zugänglich ist.

13. Zeltplane nach einem der Ansprüche 5 bis 12, **dadurch gekennzeichnet**, daß sie aus silikonbeschichtetem Polyestergewebe besteht.
